# EUROPÄISCHE PATENTSCHRIFT

(11) **EP 2 475 474 B1**
(45) Veröffentlichungstag und Bekanntmachung des Hinweises auf die Patenterteilung: **10.07.2013**
(21) Anmeldenummer: 10760910.9
(22) Anmeldetag: 09.09.2010
(51) Int. Cl.: B21D 7/024, B21D 9/07

(54) **BIEGEMASCHINE ZUM BIEGEN VON LÄNGLICHEN WERKSTÜCKEN, INSBESONDERE VON ROHREN BZW. PROFILEN**
BENDING MACHINE FOR BENDING ELONGATED WORKPIECES, IN PARTICULAR TUBES AND PROFILES
MACHINE DE PLIAGE POUR PLIER DES PIÈCES ALLONGÉES NOTAMMENT DES TUBES OU DES PROFILÉS

(30) Priorität: 09.09.2009 CH 13952009
(43) Veröffentlichungstag der Anmeldung: 18.07.2012
(73) Patentinhaber: Mewag Maschinenfabrik AG, 3457 Wasen im Emmental (CH)
(72) Erfinder: STEFFEN, Thomas, CH-3457 Wasen im Emmental (CH)
(74) Vertreter: Luchs, Willi
(86) Internationale Anmeldenummer: PCT/EP2010/005536
(87) Internationale Veröffentlichungsnummer: WO 2011/029594

(56) Entgegenhaltungen:
- EP-A1- 0 106 030
- EP-A1- 1 380 363
- EP-A2- 0 446 819
- GB-A- 2 082 949
- US-A- 4 137 743
- US-A1- 2004 200 252

## Beschreibung

Die Erfindung bezieht sich auf eine Biegemaschine zum Biegen von länglichen Werkstücken, insbesondere von Rohren bzw. Profilen, mit einem Maschinenständer, mit an diesem längsverschiebbar geführten Vorschubeinrichtung und Dornrückzugseinrichtung, mit einer Biegevorrichtung mit wenigstens einem Biegewerkzeug, wobei der Vorschubeinrichtung eine das wenigstens eine Werkstück aufnehmende Spannzange zugeordnet ist.

Bei Biegemaschinen nach der eingangs erwähnten Gattung (EP-A-1 380 363) werden die zu bearbeitenden Werkstücke nur in axialer Richtung bewegt und die Höheneinsteliung der Biegewerkzeuge am Biegekopf erfolgt durch vertikale bzw. horizontale Bewegung. Bei Rohren bzw. Profilen mit grösserem Querschnitt ist nachteilig, dass die Belade- bzw. Entladehöhe nach oben verändert wird, weil sich die Vorschubeinrichtung bzw. die Dornrückzugseinrichtung auf der Oberseite des Maschinenständers befindet. Grössere Rohre bzw. Profile, die nicht nur axial, sondern auch vertikal und horizontal bewegt werden müssen, werden zusätzliche Stabilisierungselemente benötigt, oder aber die Stabilität insbesondere bei mehrstufigen Werkzeugen ist nicht mehr ausreichend gegeben.

Der vorliegenden Erfindung wurde demgegenüber die Aufgabe zugrundegelegt, eine Biegemaschine nach der eingangs erwähnten Gattung derart zu verbessern, dass mit ihr die obigen Nachteile beseitigt und die Bedienbarkeit auch hinsichtlich eines Auswechselns der Spannzangen und Dornstangen optimiert und die Stabilität beim Biegen der Werkstü - ke erhöht wird.

Die Aufgabe ist erfindungsgemäss nach dem Auspruch 1 gelöst.

Die Biegemaschine zeichnet sich dadurch aus, dass die Vorschubeinrichtung mit der Spannzange als auch die Dornrückzugseinrichtung seitlich am Maschinenständer längsverschiebbar geführt sind, so dass die Beschickung der Vorschubeinrichtung mit dem wenigstens einen Werkstück als auch die Bedienbarkeit der Dornrückzugseinrichtung einfach und bedienerfreundlich erfolgen kann. Damit können die Arbeiten vor allem auch bei Werkstücken mit grösserem Querschnitt auf annähernd der halben Personenhöhe durchgeführt werden. Darüberhinaus können die einzusetzenden Werkzeugkomponenten, wie zum Beispiel Spannzangen, Dornstangen und weiteres, ebenfalls schnell und einfach zugestellt werden.

Durch die kastenförmige Ausbildung des Spannarmes und eines in diesem beidseitig geführten Schlittens mit der wenigstens einen Spannbake ergibt sich eine sehr stabile und steife Ausbildung desselben und damit eine optimale Aufnahme der Gegenkräfte bei dem mit den Spannbacken erfolgenden Biegung des Werkstückes um das Biegewerkzeug.

Durch das Anstellen der Spannbacke/n an das Werkstück mittels einer ein Keilgetriebe aufweisenden Verspanneinrichtung können sehr hohe definierte Anpresskräfte erzeugt werden. Zudem ist die Spannbacke/n und mit ihr der Schlitten durch eine separate Antriebseinrichtung vorpositionierbar bzw. grob verschiebbar, womit zusätzlich eine optimale Auslegung dieses Spannarmes erzielt wird.

Ein Ausführungsbeispiel der Erfindung sowie weitere Vorteile derselben sind nachfolgend anhand der Zeichnung näher erläutert. Es zeigt:
- Fig. 1: eine perspektivische Darstellung der erfindungsgemässen Biegemaschine;
- Fig. 2: eine stirnseitige Ansicht einer Vorschubeinrichtung der Biegemaschine nach Fig. 1;
- Fig. 3: perspektivisch einen Ausschnitt des Maschinenständers und der darin geführten Vorschubeinrichtung mit einer Spannzange;
- Fig. 4: eine Seitenansicht einer Dornrückzugseinrichtung der Biegemaschine nach Fig. 1;
- Fig. 5: eine stirnseitige Ansicht der Dornrückzugseinrichtung gemäss Fig. 4; und
- Fig. 6: eine perspektivische Seitenansicht des Spannarmes sowie des mit diesem gelenkig verbundenen Achse der Biegemaschine nach Fig. 1.

Fig.1 zeigt eine zum Biegen von einem oder mehreren Werkstücken 11 dienende Biegemaschine 10, welche sich im Wesentlichen aus einem Maschinenständer 20 und einer stirnseitig an diesem angeflanschten Biegevorrichtung 60 zusammensetzt. Im Maschinenständer 20 sind eine Vorschubeinrichtung 30 und eine Dornrückzugseinrichtung 40 längsverschiebbar geführt.

In der Vorschubeinrichtung 30 ist das Werkstück 11 festgespannt und es wird von dieser automatisch in die entsprechende Biegeposition gebracht. Es kann ausserdem eine nicht näher erläuterte Rohrdrehvorrichtung in dieser Vorschubeinrichtung 30 enthalten sein, durch welche ein zu biegendes Rohr um vorgegebene Winkel verdreht werden kann.

Mit der Dornrückzugseinrichtung 40 wird ein Dorn 42 ins Innere des insbesondere als Rohr vorgesehenen Werkstückes 11 eingeschoben, wobei der Dorn 42 auf seiner Vorderseite eine annähernd dem Innenquerschnitt des zu biegenden Werkstückes entsprechenden gelenkig zusammengesetzten, nicht gezeigten Kopf aufweist, mittels dem beim Biegen des Werkstückes in an sich bekannter Weise verhindert wird, dass letzteres im gebogenen Bereich in der Form nicht verändert wird.

Erfindungsgemäss sind sowohl die Vorschubeinrichtung 30 als auch die Dornrückzugseinrichtung 40 seitlich am Maschinenständer längsverschiebbar geführt. Die sich in annähernd vertikaler Längsausdehnung erstreckenden Vorschub- 30 und Dornrückzugseinrichtung 40 sind auf deren Unter- und der Oberseite an je einer gemeinsamen Führungsbahn 22 mit je einer Zahnstange 24 in horizontaler Richtung schlittenförmig geführt.

Es ist damit - wie bereits erwähnt - die Beschickung der Vorschubeinrichtung 30 mit dem wenigstens einen Werkstück 11 als auch die Bedienbarkeit der Dornrückzugseinrichtung 40 äusserst einfach und bedienerfreundlich ausgestaltet, da durch diese seitliche Anordnung dieser Einrichtungen eine Person die Arbeiten annähernd auf der halben Mannhöhe verrichten kann.

Der Maschinenständer 20 setzt sich aus mehreren aneinandergereihten Modulen 10' zusammen und besteht im Wesentlichen aus einem im Querschnitt C-förmigen Längsständer 12 mit den Führungsbahnen 22, einem diesen Längsständer 12 umgebenden Kabinengehäuse 15 mit mehreren vorzugsweise aus durchsichtigem Material bestehenden längsseitig angeordneten Schiebetüren 16. Damit ist der von dem Hub der Vorschub- bzw. der Dornrückzugseinrichtung und den Führungsbahnen 22 gebildete Raum verschliessbar.

Ferner sind dem Maschinenständer 20 stirnseitig noch eine Abschlusswand 14, gegenüberliegend ein Verbindungsrahmen 15 sowie Füsse 21 zugeordnet. Auf der Rückseite des Maschinenständers 20 sind Elektroschränke 17, Maschinensteuerungsaggregate oder dergleichen plaziert.

Der Maschinenständer 20 ist derart ausgestaltet, dass die Biegevorrichtung 60 je nach Bedarf links oder rechts an der Stirnseite des Maschinenständers montierbar ist. Die Abschlusswand 14 respektive dieser Verbindungsrahmen 15 wären dann vice versa anzuordnen.

Der Biegevorrichtung 60 sind mehrere übereinander auf einer Achse 66 angeordnete Biegewerkzeuge 65 zugeordnet, welche vorliegend scheibenförmig ausgebildet sind. Diese Achse 66 ist vertikal, d.h. senkrecht zur Vorschubrichtung des jeweiligen Werkstückes 11 ausgerichtet. Für das Biegen des Werkstückes 11 um dieses Biegewerkzeug 65 ist ein an sich bekannter schwenkbarer Spannarm 70 mit mehreren Spannbacken 64 vorgesehen. Diese Spannbacken 64 sind dabei im Spannarm 70 verstellbar angeordnet und werden mit einem hohen Druck gegen das Werkstück 11 und das Biegewerkzeug 65 angedrückt. Durch das mittels eines Biegeantriebes 68 erfolgenden Verschwenken des Spannarmes 70 um diese Achse 66 wird das Werkstück um den Aussenumfang des Biegewerkzeuges 65 massgenau gebogen.

Gemäss Fig. 2 und Fig. 3 ist die Vorschubeinrichtung 30 als mehrteiliger Rahmen 30' mit einer Durchgangsöffnung 34 für den Dorn 42 schlittenförmig ausgebildet und hat zu diesem Zwecke auf der Ober- und Unterseite je eine Führung 22', welche in den Führungsbahnen 22 am Maschinenständer 20 gleiten. Neben diesen Führungen 22' sind von je einem separaten Antrieb 36 Zahnräder 24' angetrieben, welche mit einer jeweiligen Zahnstange 24 beim Maschinenständer bzw. Längsständer 12 in Eingriff stehen.

Damit entsteht ein weiterer Vorteil im Rahmen einer bevorzugten Ausführungsform der Erfindung, denn durch diese beidseitige Führung und den beidseitigen Antrieb der Vorschubeinrichtung 30 wird auf diese eine hohe Stabilität durch Minimierung von Biegemomenten erzielt, und es können grosse Vorschubkräfte auf das Werkstück erzeugt werden.

Gemäss Fig. 3 weist diese oben und unten an den Führungen 22 des Längsständers 12 verstellbare Vorschubeinrichtung 30 frontseitig eine Spannzange 50 mit oder ohne Verdrehvorrichtung für das Werkstück auf. Diese nicht weiter im Detail veranschaulichte Spannzange 50 ist höhenverstellbar gelagert, so dass das zu biegende Werkstück der Höhenposition des Biegewerkzeuges bei der Biegevorrichtung 60 angepasst werden kann.

Fig. 4 und Fig. 5 zeigen die Dornrückzugseinrichtung 40, welche einen mehrteiligen Rahmen 40' umfasst und schlittenförmig ausgebildet ist und wie die Vorschubeinrichtung 30 auf der Ober- und Unterseite je eine Führung 22' aufweist, welche in den Führungsbahnen 22 am Maschinenständer 20 gleiten. Zudem sind neben diesen Führungen 22' höhenverstellbare Zahnsegmente 44 in dem Rahmen 40' enthalten, durch welche die Einrichtung 40 mit dem Maschinenständer 20 verriegelbar ist. Damit ergibt sich eine sehr stabile sichere Positionierung des in das Werkstück einschiebbaren Dornes 42, welcher in einem höhenverstellbaren Schlitten 45 einspannbar ist. Eine mit dem Schlitten 45 wirkverbundene und von einem Antrieb 48 verdrehbare Spindel 47 ermöglicht die Höhenverstellung des Schlittens 45 und damit eine genaue Positionierung des Dornes 42 gegenüber dem Werkstück 11 bzw. dem Biegewerkzeug.

Als weiteres bevorzugter Merkmal ist gemäss Fig. 6 der Spannarm 70 kastenförmig ausgebildet und ein die eine oder mehreren Spannbacken 64 aufnehmender Schlitten 75 ist beidseitig verstellbar in diesem Spannarm 70 geführt. Dieser Schlitten 75 ist in seiner Längsausdehnung zweckmässigerweise vertikal ausgerichtet und oben und unten in Führungen 72 des kastenförmigen Spannarmes 70 längsverstellbar gehalten. In Fig. 6 sind die diese Kastenform bildenden Seitenwände 71 am Spannarm 70, wie diese in Fig. 1 ersichtlich sind, weggelassen, damit der Schlitten 75 sichtbar ist.

Sehr vorteilhaft ist der Schlitten 75 und mit ihm die Spannbacken 64 von einer Antriebseinrichtung 77 vorpositionierbar bzw. grob verschiebbar und zusätzlich von einer separaten Verspanneinrichtung 80 derart anstellbar, dass die Spannbacken 64 während dem Biegen gegen das Werkstück mit einer vorgegebenen Spannkraft anpressbar sind. Zu diesem Zwecke ist der Schlitten 75 von einer von der Antriebseinrichtung 77 drehbaren Spindel 79 verstellbar.

Diese die Biegewerkzeuge zentrierende Achse 66 ist an beiden Enden von je einem Flansch 73, 74 an dem kastenförmigen Spannarm 70 gelagert. Mit dem schematisch angedeuteten Biegeantrieb 68 unterhalb der Achse 66 kann dann der Spannarm 70 um die Achse 66 geschwenkt werden.

Diese von der Antriebseinrichtung 77 separierte Verspanneinrichtung 80 zeichnet sich durch ein weiteres bevorzugtes Merkmal aus, nämlich dass diese durch ein Keilgetriebe 80 realisiert ist. Dieses Keilgetriebe 80 umfasst einen den Schlitten 75 verstellenden ersten Keil 81 und einen mit letzterem zusammenwirkenden zweiten Keil 82. Der erste Keil 81 ist an einem Rahmen 70' des Spannarmes 70 angeienkt, und diese mit dem Schlitten 75 drehverbundene Spindel 79 ihrerseits ist an diesem ersten Keil 81 gehalten. Der zweite Keil 82 ist quer zur Verstellrichtung des Schlittens 75 von einem nicht dargestellten Antrieb im Spannarm bewegbar und ist einerseits am ersten Keil 81 und andererseits am vertikalen Teil 70" des Rahmens 70' abgestützt. Bei einer Verstellung dieses zweiten Keils 82 wird der erste Keil 81 und mit ihm der Schlitten 75 in horizontaler Richtung gegen die Achse 66 hin bewegt.

Es hat sich in überraschender Weise herausgestellt, dass mit diesem Keilgetriebe 80 eine optimale hohe Andrückkraft des Werkstückes an das Biegewerkzeug ermöglicht wird. Zudem wird durch diesen kastenförmigen Aufbau des Spannarmes 80 eine maximale Stabilität insbesondere bei diesen hohen Spannkräften erzielt.

Die Erfindung ist mit den oben erläuterten Ausführungsbeispielen ausreichend dargetan. Sie liesse sich jedoch noch in anderen Varianten darstellen, ohne von dem Umfang der beigefügten Ansprüche abzuweichen. So könnte im Prinzip der Maschinenständer im Bedarfsfall auch um 90° versetzt hingestellt werden, so dass die Vorschub- und Dornrückzugseinrichtung oben auf dem Längsständer hin- und her verschiebbar wären.

## Patentansprüche

1. Biegemaschine zum Biegen von länglichen Werkstücken, insbesondere von Rohren bzw. Profilen, mit einem Maschinenständer (20), mit an diesem längsverschiebbar geführten Vorschubeinrichtung (30) und Dornrückzugseinrichtung (40), mit einer Biegevorrichtung (60) mit wenigstens einem Biegewerkzeug (65), wobei der Vorschubeinrichtung (30) eine das wenigstens eine Werkstück (11) aufnehmende Spannzange (50) zugeordnet ist, **dadurch gekennzeichnet, dass**
sowohl die Vorschubeinrichtung (30) als auch die Dornrückzugseinrichtung (40) auf der Frontseite am Maschinenständer (20) längsverschiebbar auf deren Unter- und der Oberseite an je einer Führungsbahn (22) in horizontaler Richtung schlittenförmig geführt sind und sich dabei in annähernd vertikaler Längsausdehnung erstrecken, so dass die Beschickung der Vorschubeinrichtung (30) mit dem wenigstens einen Werkstück (11) als auch die Bedienbarkeit der Dornrückzugseinrichtung (40) einfach und bedienerfreundlich erfolgen kann, und dass die Spannzange (50) auf der Frontseite höhenverstellbar gelagert ist, so dass das zu biegende Werkstück (11) der Höhenposition des Biegewerkzeuges (65) bei der Biegevorrichtung (60) angepasst werden kann.

2. Biegemaschine nach Anspruch 1, **dadurch gekennzeichnet, dass** die Vorschub- (30) und die Dornrückzugseinrichtung (40) auf einer gemeinsamen Führungsbahn (22) abgestützt sind.

3. Biegemaschine nach Anspruch 1 oder 2, **dadurch gekennzeichnet, dass** die Vorschubeinrichtung (30) auf der Ober- und Unterseite mit mindestens je einem Antriebsrad (24') angetrieben ist, wobei die Antriebsräder (24') von je einem unabhängigen Antrieb (36) drehbar sind und mit der jeweiligen eine Zahnstange (24) aufweisenden Führungsbahn (22) im Maschinenständer (20) in Eingriff stehen.

4. Biegemaschine nach einem der Ansprüche 1 bis 3, **dadurch gekennzeichnet, dass** die Dornrückzugseinrichtung (20) mit der Vorschubeinrichtung (30) beim Verstellen von letzterer koppelbar ist, indes beim Biegen verriegelbar ist.

5. Biegemaschine nach einem der vorhergehenden Ansprüche 1 bis 4, **dadurch gekennzeichnet, dass** der Maschinenständer (20) aus mehreren aneinandergereihten Modulen zusammengesetzt und derart ausgestaltet ist, dass der von dem Hub der Vorschub- (30) bzw. der Dornrückzugseinrichtung (40) und den Führungsbahnen (22) gebildete Raum durch eine oder mehrere vorzugsweise aus durchsichtigem Material bestehenden längsseitig angeordneten Schiebetüren (16) verschliessbar ist.

6. Biegemaschine nach Anspruch 5, **dadurch gekennzeichnet, dass** auf der Rückseite des Maschinenständers (20) wenigstens ein Elektroschrank (17), Maschinensteuerungsaggregate oder dergleichen plaziert sind.

7. Biegemaschine nach einem der vorhergehenden Ansprüche 1 bis 6, **dadurch gekennzeichnet, dass** der Maschinenständer (20) derart ausgestaltet ist, dass die Biegevorrichtung (60) je nach Bedarf links oder rechts an der Stirnseite des Maschinenständers montierbar ist.

8. Biegemaschine nach einem der vorhergehenden Ansprüche 1 bis 7, mit einer Biegevorrichtung (60) mit wenigstens einem Biegewerkzeug (65), mit einem um dieses Biegewerkzeug (65) schwenkbaren Spannarm (70) mit wenigstens einer Spannbacke (64), durch welche ein jeweiliges Werkstück (11) um das Biegewerkzeug (65) biegbar ist, **dadurch gekennzeichnet, dass**
dass der Spannarm (70) kastenförmig ausgebildet ist, in welchem ein die wenigstens eine Spannbacke (64) aufnehmender Schlitten (75) beidseitig verstellbar geführt ist.

9. Biegemaschine nach Anspruch 8, **dadurch gekennzeichnet, dass** der Schlitten (75) in seiner Längsausdehnung vertikal ausgerichtet und oben und unten in Führungen (72) des kastenförmigen Spannarmes (70) längsverstellbar geführt ist.

10. Biegemaschine nach Anspruch 8 oder 9, **dadurch gekennzeichnet, dass** der Schlitten (75) und mit ihm die wenigstens eine Spannbacke (64) von einer Antriebseinrichtung (77) vorpositionierbar bzw. grob verschiebbar und zusätzlich von einer separaten Verspanneinrichtung (80) derart anstellbar sind, dass die eine oder mehreren Spannbacken (64) während dem Biegen gegen das Werkstück (11) mit einer vorgegebenen Spannkraft anpressbar sind.

11. Biegemaschine nach Anspruch 8, **dadurch gekennzeichnet, dass** eine das Biegewerkzeug (11) zentrierende Achse (66) an beiden Enden von je einem Flansch (73, 74) mit dem kastenförmigen Spannarm (70) gelenkig verbunden ist.

12. Biegemaschine nach einem der vorhergehenden Ansprüche 1 bis 11, mit einer Biegevorrichtung (60) mit wenigstens einem Biegewerkzeug (65), mit einem um dieses Biegewerkzeug (65) schwenkbaren Spannarm (70) mit wenigstens einer Spannbacke (64), durch welche ein jeweiliges Werkstück (11) um das Biegewerkzeug (65) biegbar ist, **dadurch gekennzeichnet, dass**
die wenigstens eine Spannbacke (64) von einer Verspanneinrichtung (80) derart verstellbar ist, dass sie mit einer vorgegebenen Spannkraft gegen das Werkstück (11) anpressbar ist, wobei die Verspanneinrichtung (80) ein Keilgetriebe aufweist.

13. Biegemaschine nach Anspruch 12, **dadurch gekennzeichnet, dass** das Keilgetriebe einen die wenigstens eine Spannbacke (64) via einen Schlitten (75) verstellenden ersten Keil (81) und einen mit letzterem zusammenwirkenden zweiten Keil (82) umfasst, wobei der zweite Keil (82) quer zur Verstellrichtung des Schlittens (75) von einem gesteuerten Antrieb bewegbar ist.

## Claims

1. A bending machine for bending elongated workpieces, in particular tubes and profiles, comprising a machine stand (20), comprising a feed device (30) guided with longitudinal movement on the latter and a mandrel withdrawal device (40), comprising a bending device (60) having at least one bending tool (65), a collet (50) receiving the at least one workpiece (11) being assigned to the feed device (30), **characterised in that**
both the feed device (30) and the mandrel withdrawal device (40) are guided in the horizontal direction like a carriage on the front side of the machine stand (20) with longitudinal movement over the lower and upper side of the latter on one guide track (22) respectively, and thereby extend in an almost vertical longitudinal extension so that the charging of the feed device (30) with the at least one workpiece (11) and the operability of the mandrel withdrawal device (40) can take place easily and in a user-friendly manner, and that the collet (50) is mounted on the front side with height adjustment so that the workpiece (11) to be bent can be adapted to the height position of the bending tool (65) in the bending device (60).

2. The bending machine according to Claim 1, **characterised in that** the feed device (30) and the mandrel withdrawal device (40) are supported on a common guide track (22).

3. The bending machine according to Claim 1 or 2, **characterised in that** the feed device (30) is driven on the upper and lower side with at least one drive wheel (24') respectively, the drive wheels (24') being rotatable by a respective independent drive (36) and engaging with the respective guide track (22) having a toothed rack (24) in the machine stand (20).

4. The bending machine according to any of Claims 1 to 3, **characterised in that** the mandrel withdrawal device (20) can be coupled to the feed device (30) by adjusting the latter, but being lockable while bending.

5. The bending machine according to any of the preceding Claims 1 to 4, **characterised in that** the machine stand (20) is composed of a number of modules lined up next to one another and is configured such that the space formed by the travel of the feed device (30) and the mandrel withdrawal device (40) and the guide tracks (22) can be closed by one or more sliding doors (16) preferably made of transparent material and arranged along the long side.

6. The bending machine according to Claim 5, **characterised in that** at least one electrical cabinet (17), machine control units or the like are positioned on the rear side of the machine stand (20).

7. The bending machine according to any of the preceding Claims 1 to 6, **characterised in that** the machine stand (20) is configured such that the bending device (60) can be mounted on the left or the right of the face side of the machine stand, as required.

8. The bending machine according to any of the preceding Claims 1 to 7, comprising a bending device (60) having at least one bending tool (65), comprising a clamping arm (70) that can be pivoted about this bending tool (65) and having at least one clamping jaw (64) by means of which a respective workpiece (11) can be bent around the bending tool (65), **characterised in that**
the clamping arm (70) is in the form of a box in which a carriage (75) receiving the at least one clamping jaw (64) is guided adjustably on both sides.

9. The bending machine according to Claim 8, **characterised in that** the carriage (75) is aligned vertically in its longitudinal extension and is guided at the top and the bottom in guides (72) of the box-shaped clamping arm (70) with longitudinal adjustment.

10. The bending machine according to Claim 8 or 9, **characterised in that** the carriage (75), and with the latter the at least one clamping jaw (64), can be pre-positioned or roughly moved by a drive device (77) and additionally be activated by a separate bracing device (80) such that the one or more clamping jaws (64) can be pressed against the workpiece (11) with a pre-specified clamping force during the bending.

11. The bending machine according to Claim 8, **characterised in that** an axle (66) centring the bending tool (11) is flexibly connected on both ends of a respective flange (73, 74) to the box-shaped clamping arm (70).

12. The bending machine according to any of the preceding Claims 1 to 11, comprising a bending device (60) having at least one bending tool (65), comprising a clamping arm (70) that can pivot about this bending tool (65) and having at least one clamping jaw (64) by means of which a respective workpiece (11) can be bent about the bending tool (65), **characterised in that**
the at least one clamping jaw (64) can be adjusted by a bracing device (80) such that it can be pressed with a pre-specified clamping force against the workpiece (11), the bracing device (80) having a wedge gearing mechanism.

13. The bending machine according to Claim 12, **characterised in that** the wedge gearing mechanism comprises a first wedge (81) adjusting the at least one clamping jaw (64) via a carriage (75) and a second wedge (82) co-operating with the latter, the second wedge (82) being moveable by a controlled drive transversely to the adjustment direction of the carriage (75).

## Revendications

1. Machine de cintrage pour cintrer des pièces oblongues, notamment des tubes ou des profilés, comprenant un bâti (20) de machine, un dispositif (30) d'avance guidé sur celui-ci en coulissant longitudinalement et un dispositif (40) de retour de mandrin, un dispositif (60) de cintrage ayant au moins un outil (65) de cintrage, dans laquelle une pince (50) de serrage recevant la au moins une pièce (11) est associée au dispositif (30) d'avance, **caractérisée en ce que** à la fois le dispositif (30) d'avance et le dispositif (40) de retour du mandrin sont guidés en forme de chariot dans la direction horizontale sur respectivement une voie (22) de guidage du côté avant du bâti (20) de la machine en coulissant sur son côté inférieur et sur côté supérieur et s'étendent ainsi suivant une étendue longitudinale à peu près verticale, de sorte que l'alimentation du dispositif (30) d'avance en la au moins une pièce (11), ainsi qu'également la possibilité de commande du dispositif (40) de retour du mandrin, peut s'effectuer d'une manière simple et commode pour les utilisateurs, et **en ce que** la pince (50) de serrage est montée réglable en hauteur du côté avant, de manière à pouvoir adapter la pièce (11) à cintrer à la position en hauteur de l'outil (65) de cintrage dans le dispositif (60) de cintrage.

2. Machine de cintrage suivant la revendication 1, **caractérisée en ce que** le dispositif (30) d'avance et le dispositif (40) de retour du mandrin sont appuyés sur une piste (22) de guidage commune.

3. Machine de cintrage suivant la revendication 1 ou 2, **caractérisée en ce que** le dispositif (30) d'avance est entraîné du côté supérieur et du côté inférieur par au moins respectivement une roue (24') d'entraînement, les roues (24') d'entraînement pouvant être mises en rotation par respectivement un entraînement (36) indépendant et pouvant engrener dans le bâti (20) de la machine avec la voie (22) de guidage respective ayant une crémaillère (24).

4. Machine de cintrage suivant l'une des revendications 1 à 3, **caractérisée en ce que** le dispositif (40) de retour du mandrin peut être couplé au dispositif (30) d'avance lors du déplacement de ce dernier en pouvant être verrouillé lors du cintrage.

5. Machine de cintrage suivant l'une des revendications précédentes 1 à 4, **caractérisée en ce que** le bâti (20) de la machine est composé de plusieurs modules rangés les uns à côté des autres et est conformé de manière à ce que l'espace formé par la course du dispositif (30) d'avance ou du dispositif (40) de retour du mandrin et de manière à ce que les voies (22) de guidage puissent être fermées par une porte (16) coulissante ou par plusieurs portes (16) coulissantes, de préférence en un matériau transparent, et disposée du côté longitudinal.

6. Machine de cintrage suivant la revendication 5, **caractérisée en ce qu'**au moins une armoire (17) électrique des groupes de commande de la machine ou analogues sont placés du côté arrière du bâti (20) de la machine.

7. Machine de cintrage suivant l'une des revendications précédentes 1 à 6, **caractérisée en ce que** la bâti (20) de la machine est tel que le dispositif (60) de cintrage peut être monté suivant les besoins à gauche ou à droite du côté frontal du bâti de la machine.

8. Machine de cintrage suivant l'une des revendications précédentes 1 à 7, comprenant un dispositif (60) de cintrage ayant au moins un outil (65) de cintrage, un bras (70) de serrage pouvant pivoter autour de cet outil (65) de cintrage et au moins une mâchoire (64) de serrage, par laquelle une pièce (11) respective peut être cintrée autour de l'outil (65) de cintrage, **caractérisée en ce que**
le bras (70) de serrage est constitué en forme de caisson, dans lequel un chariot (75) recevant la au moins une mâchoire (64) de serrage est guidé de manière réglable des deux côtés.

9. Machine de cintrage suivant la revendication 8, **caractérisée en ce que** l'étendue longitudinale du chariot (75) est dirigée verticalement et le chariot est guidé en haut et en bas de manière réglable en longueur dans des guidages (72) du bras (70) de serrage en forme de caisson.

10. Machine de cintrage suivant la revendication 8 ou 9, **caractérisée en ce que** le chariot (75) et avec lui la au moins une mâchoire (64) de serrage peuvent être prépositionnés ou déplacés grossièrement par un dispositif (77) d'entraînement et, en outre, peuvent être mis en place par un dispositif (80) distinct de blocage, de manière à ce que la mâchoire (64) de serrage ou les plusieurs mâchoires (64) de serrage puisse être pressée par une force de serrage prescrite sur la pièce (11) pendant le cintrage.

11. Machine de cintrage suivant la revendication 8, **caractérisée en ce qu'**un axe (66) centrant l'outil (11) de cintrage est articulé aux deux extrémités au bras (70) de serrage en forme de caisson par respectivement un flasque (73, 74).

12. Machine de cintrage suivant l'une des revendications précédentes 1 à 7, comprenant un dispositif (60) de cintrage ayant au moins un outil (65) de cintrage, un bras (70) de serrage pouvant pivoter autour de cet outil (65) de cintrage, au moins une mâchoire (64) de serrage, par laquelle une pièce (11) respective peut être cintrée autour de l'outil (65) de cintrage, **caractérisée en ce que**
la au moins une mâchoire (64) de serrage peut être réglée par un dispositif (80) de blocage de manière à pouvoir être pressée sur la pièce (11) avec une force de serrage prescrite, le dispositif (80) de blocage ayant une transmission à coin.

13. Machine de cintrage suivant la revendication 12, **caractérisée en ce que** la transmission comprend un premier coin (81) déplaçant la au moins une mâchoire (64) de serrage par l'intermédiaire d'un chariot (75) et un deuxième coin (82) coopérant avec le premier coin, le deuxième coin (82) pouvant être déplacé transversalement à la direction de déplacement du chariot (75) par un entraînement commandé.
